# EUROPÄISCHE PATENTSCHRIFT

(11) **EP 0 536 860 B1**
(45) Veröffentlichungstag und Bekanntmachung des Hinweises auf die Patenterteilung: **22.01.1997**
(21) Anmeldenummer: 92250279.4
(22) Anmeldetag: 02.10.1992
(51) Int. Cl.: B44B 5/00, B44B 5/02, B41J 3/38

(54) **Prägevorrichtung**
Embossing device
Appareil d'impression en relief

(30) Priorität: 02.10.1991 DE 9112442 U
(43) Veröffentlichungstag der Anmeldung: 14.04.1993
(73) Patentinhaber: Gerhard Flemming & Hermann Pehrsson GmbH, 10969 Berlin (DE)
(72) Erfinder: Al-Obaidi, Mahmoud, W-1000 Berlin 61 (DE)
(74) Vertreter: Christiansen, Henning, Dipl.-Ing.

(56) Entgegenhaltungen:
- DE-A- 2 009 683
- DE-A- 2 716 067
- DE-U- 9 017 494
- FR-A- 603 909

## Beschreibung

Die Erfindung betrifft eine Prägevorrichtung der im Oberbegriff des Anspruchs 1 angegebenen Art.

Es sind Prägevorrichtungen mit Typenrädern bekannt, die fest montierte Prägeelemente (Typen) aufweisen. Ein Beispiel für eine derartige Vorrichtung ist der EP-A-0 091 579 zu entnehmen. Diese haben jedoch den Nachteil, daß bereits bei Beschädigung oder Verlust einer Type eine Neubeschaffung eines relativ kostspieligen Teils notwendig wird. Auch ist eine Umrüstung auf veränderte Zeichenkombinationen nicht möglich.

Weiterhin sind aus verschiedenen Veröffentlichungen Prägevorrichtungen mit Typenrädern bekannt, welche auswechselbare Prägeelemente (Typen) aufweisen.

Derartige Prägevorrichtungen sind aus der US 2 284 076 oder der EP-A-0 313 509 bekannt.

Gemeinsamer Nachteil dieser Prägevorrichtungen ist, daß die Arbeitsgeschwindigkeit relativ begrenzt ist, da bei höheren Geschwindigkeiten die Prägegenauigkeit nachläßt.

Die DE-U-9017494 beschreibt ein Prägerad mit einem inneren Ringbereich, von dem nach außen hin strahlenartig Federzungen mit je einer am Federzungenende offenen Steckausnehmung abstehen. In diese ist formschlüssig jeweils ein mit geeignet geformten Stecknuten versehener Typenträger eingesetzt, der in der Ausnehmung über ein speziell gebogendes, seine radial äußere Stirnseite umschließendes Federglied zusätzlich gesichert ist.

Die FR-A-603909 zeigt ein Prägerad, bei dem die Typenträger jeweils durch eine kurze, radial verlaufende Feder in quadratischen Ausnehmungen gegenüber der Radebene gegen die Federkraft verschieblich gehalten werden

Die DE-A-2716067 zeigt eine mit der gattungsgemäßen Prägevorrichtung hinsichtlich der Ausbildung der den Typenträger haltenden Speichen entfernte Ähnlichkeit aufweisende Typenscheibe für eine Setzmaschine.

Der im kennzeichnenden Teil des Anspruchs 1 angegebenen Erfindung liegt die Aufgabe zugrunde, eine Prägevorrichtung der eingangs genannten Gattung anzugeben, bei der auch bei großen Arbeitsgeschwindigkeiten eine genaue Positionierung der Typen in Bezug auf das Werkstück sichergestellt ist.

Der Erfindung liegt die Erkenntnis zugrunde, daß die bei den bisherigen Prägevorrichtungen zu beobachtenden Ungenauigkeiten ihre Ursache in Schleuderbewegungen des an einer elastischen Speiche befestigten Prägeelements haben. Gerade bei Werkzeugen, die für Prägungen in Metall vorgesehen sind, hat das Prägeelement zur Erzielung einer großen Standfestigkeit ein verhältnismäßig großes Gewicht. Da einerseits bei hohen Arbeitsgeschwindigkeiten verhältnismäßig große Beschleunigungen notwendig sind und andererseits die Aufhängung der Prägeelemente für die Aufnahme des Arbeitshubs genügend elastisch sein muß, haben die Prägeelemente bei großer Arbeitsgeschwindigkeit nach dem Abbremsen nicht genügend Zeit, um in ihre Ruhelage zurückzugelangen. Die Typen "schleudern" und geben damit ein unruhiges Schriftbild.

Durch die erfindungsgemäßen Maßnahmen ist über eine zusätzliche Führung sichergestellt, daß die Typen in tangentialer Richtung nur unwesentlich aus ihrer Ruhe- und Prägeposition auswandern können. Damit sind Prägungen mit hoher Präzision sichergestellt.

Obgleich bei Typenrädern der vorliegenden Gattung zur Erhöhung der Arbeitsgeschwindigkeit jegliche Massen - inbesondere mit zunehmendem Abstand von der Drehachse - möglichst gering gehalten wurden, trägt bei der Lösung nach der Erfindung gerade eine Vergrößerung der Masse des Rades zu einer wesentlichen Heraufsetzung der Arbeitsgeschwindigkeit bei.

Insbesondere sind die Prägeelemente zylindrisch ausgebildet, wobei die Kammern entsprechende hohlzylindrische Ausnehmungen bilden, in denen die Prägeelemente zur Ausführung des Prägehubs gleiten.

Wenn die hohlzylindrischen Ausnehmungen der Kammern zum Boden und Deckel hin offen sind und damit Durchlässe für die zu prägende Zeichenform bzw. den das Prägelement niederdrückenden Stößel bilden, ist weder der Prägevorgang noch der Zugriff des Stößels zur rückwärtigen Fläche des Prägeelements behindert.

Insbesondere sind die Speichen abgewinkelt und münden parallel zur Achse des Prägerads in dieses ein. Auf diese Weise lassen sich die einzelnen Typen mitsamt ihren Speichen leicht ersetzen und sind durch Bohrungen des Prägerads exakt positioniert, wobei die Enden des Prägerads in diese parallel zur Achse des Prägerads gerichtete Bohrungen eingesteckt sind.

Im Betrieb sind die inneren Enden der Speichen gegen Herausgleiten und Verdrehen mittels einer Spannscheibe gesichert, welche die inneren Speichenenden gegen eine radiale gerichtete Anschlagfläche des Prägerads preßt.

Vorteilhafterweise ist dabei die Spannscheibe mit der Nabe des Prägerads verschraubt.

Zur Erhaltung einer niedrigen Gesamtmasse besteht das Prägerad aus einem Leichtmetall wie Aluminium oder Titan und ist im erstgenannten Fall bevorzugt mit Beschichtung aus Titan versehen, welche die Widerstandsfähigkeit der Oberfläche erhöht.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
Figur 1 eine Draufsicht auf ein Prägerad entsprechend einem vorteilhaften Ausführungsbeispiel der erfindungsgemäßen Prägevorrichtung sowie
Figur 2 das in Figur 1 dargestellt Prägerad im Schnitt.

Das in Figur 1 dargestellte Prägerad gehört zu einer Prägevorrichtung, wie sie prinzipiell der in der europäischen Patentanmeldung EP-A-0 091 579 dargestellten Prägevorrichtung derselben Anmelderin entspricht. Hierbei wird das Prägerad jeweils nacheinander so positioniert, daß das einzelne Prägeelement (Type) sich über dem Werkstück in der zu prägenden Position befindet. Ein Amboß nähert sich dem Prägeelement von seiner rückwärtigen Fläche her und preßt das auf dem Prägeelement spiegelbildlich vorhandene Zeichen in die Materialoberfläche des Werkstücks ein.

Bei dem in Figur 1 in Draufsicht und in Figur 2 im Schnitt in demontierter Form dargestellten Prägerad 1 sind die die zu prägenden Zeichen auf weisenden Prägeelemente 2 mittels strahlenförmiger elastischer Speichen 3 mit einer Nabe 4 des Prägerads verbunden. Zur Vermeidung störender tangentialer Bewegungen des jeweils die nächste Prägung ausführenden Prägeelements sind die Prägeelemente in Kammern 5 des Prägerads mindestens in tangentialer Richtung geführt. Dabei wird das Prägeelement hauptsächlich während des Abbremsvorgangs seitlich gestützt, so daß es nicht aus der Position ausweichen kann, welche durch die Positionierung des Prägerads vorgegeben ist. Nur auf diese Weise ist es möglich, die Genauigkeit sich hochschnell einstellender Antriebe auch für die Prägung selbst auszunutzen. Für die Fixierung der Elemente sind verhältnismäßig geringe Kräfte notwendig, da bei Abbrems- und Beschleunigungsbewegungen sich die Typen an die Wandung im Bereich der Wölbung des Zylinders großflächig konturkonform anlegen können, so daß nur eine geringe Flächenpressung entsteht.

Die Prägeelemente 2 sind zylindrisch ausgebildet und die Kammern 5 bilden entsprechende hohlzylindrische Ausnehmungen, in denen die Prägeelemente gleiten. Die Hohlzylinder haben dabei ein geringes Übermaß, so daß die Typen ohne wesentliche Reibung darin beweglich sind. Die hohlzylindrischen Ausnehmungen der Kammern sind zum Boden und Deckel hin offen und bilden damit Durchlässe für die zu prägende Zeichenform bzw. den das Prägelement niederdrückenden Stößel.

An die der die Speichen aufweisenden Seite des Prägerads schließen sich an die die Kammern bildenden Ausnehmungen 5 weitere radial gerichtete Ausnehmungen 6 an, welche bei zum Prägen niedergedrücktem Prägeelement die Speiche aufnehmen. Damit haben die Speichen eine zusätzliche seitliche Führung und es besteht ein Freiraum für das Betätigen der Typen über die radial in diese eingeführten, elastischen Speichen 3, welche an ihrem anderen Ende fest eingespannt mit der Nabe 4 des Prägerads verbunden sind. Die Speichen 3 sind dabei abgewinkelt und münden in einem Bereich 7 parallel zur Achse des Prägerads in dieses ein. Die Enden der abgewinkelten Enden der Speichen sind dabei in parallel zur Achse des Prägerads gerichtete Bohrungen 8 eingesteckt.

Die inneren Enden der Speichen sind gegen Herausgleiten und Verdrehen mittels einer Spannscheibe 9 gesichert, welche die inneren Speichenenden gegen eine radiale gerichtete Anschlagfläche 11 des Prägerads preßt. Die Spannscheibe hält dabei einen Abstand von der Anschlagfläche, der in etwa dem Speichendurchmesser entspricht, wobei die Spannscheibe mit der Nabe des Prägerads verschraubt ist.

Auf diese Weise sind nach dem Abnehmen der Spannscheibe sämtliche Speichen zugänglich und können ohne weitere Manipulationen herausgenommen oder vertauscht werden. Im Gegensatz zu einer einzelnen Sicherung jeder Speiche durch Verschraubung kann also hier auch ein ganzes Typenrad in verhältnismäßig kurzer Zeit umgestellt werden.

Das Prägerad besteht aus einem Leichtmetall wie Aluminium oder Titan, so daß die auftretenden Massenkräfte gering sind. Zur weiteren Masseverringerung weist das Rad im wesentlichen kreisförmige Ausnehmungen mit einem Durchmesser auf, welche zwischen dem die Kammern tragenden Rand und der Nabe Stege stehenlassen, welche eine genügende Festigkeit und Steifigkeit haben, um starre Verbindung zu bilden, welche eine die Einstellgenauigkeit beeinträchtigende Verformung verhindert.

Zur Erhöhung der Beständigkeit der Oberfläche, insbesondere gegen Abrieb und im Bereich der Innenseiten der Kammern weist das Prägerad ein einige µ Dicke Beschichtung aus Titan auf.

Eine exzentrische Bohrung 12 in der Nähe der zentralen axialen Bohrung 13 dient zur winkelgenauen Übertragung der Wellenstellung bei der Positionierung des Prägerads.

## Patentansprüche

1. Prägevorrichtung mit einem Prägerad (1), bei dem die die zu prägenden Zeichen aufweisenden Prägeelemente (2) mittels strahlenförmiger elastischer Speichen (3) mit einer Nabe (4) des Prägerads (1) verbunden sind, für eine Prägevorrichtung zum Prägen von Zeichenfolgen, insbesondere in metallische Werkstoffe,
**dadurch gekennzeichnet,**
daß die Prägeelemente (2) in Kammern (5) des Prägerads (1) mindestens in tangentialer Richtung geführt sind und an der die Speichen (3) aufweisenden Seite des Prägerads (1) an die die Kammern (5) bildenden Ausnehmungen weitere radial gerichtete Ausnehmungen (6) anschließen, welche bei zum Prägen niedergedrücktem Prägeelement (2) die zugehörige Speiche (3) aufnehmen.

2. Prägevorrichtung nach Anspruch 1, **dadurch gekennzeichnet,** daß die Prägeelemente (2) zylindrisch ausgebildet sind und die Kammern (5) entsprechende hohlzylindrische Ausnehmungen bilden, in denen die Prägeelemente gleiten.

3. Prägevorrichtung nach einem der vorangehenden Ansprüche, **dadurch gekennzeichnet,** daß die hohlzylindrischen Ausnehmungen der Kammern (5) zum Boden und Deckel hin offen sind und damit Durchlässe für die zu prägende zeichenform bzw. den das Prägeelement (2) niederdrückenden Stößel bilden.

4. Prägevorrichtung nach einem der vorangehenden Ansprüche, **dadurch gekennzeichnet,** daß die Speichen (3) vom Prägerad (1) lösbar sind.

5. Prägevorrichtung nach einem der vorangehenden Ansprüche, **dadurch gekennzeichnet,** daß die Speichen (3) abgewinkelt sind und parallel zur Achse des Prägerads in dieses einmünden.

6. Prägevorrichtung nach Anspruch 5, **dadurch gekennzeichnet,** daß die inneren Enden der Speichen in parallel zur Achse des Prägerads gerichtete Bohrungen (8) eingesteckt sind.

7. Prägevorrichtung nach einem der vorangehenden Ansprüche, **dadurch gekennzeichnet,** daß die inneren Enden der Speichen gegen Herausgleiten und Verdrehen mittels einer Spannscheibe (9) gesichert sind, welche die inneren Speichenenden gegen eine sich radial erstreckende Anschlagfläche (11) des Prägerads preßt.

8. Prägevorrichtung nach Anspruch 7, **dadurch gekennzeichnet,** daß die Spannscheibe (9) im Bereich der Nabe (4) verschraubt ist.

9. Prägevorrichtung nach einem der vorangehenden Ansprüche, **dadurch gekennzeichnet,** daß als Werkstoff ein Leichtmetall wie Aluminium oder Titan vorgesehen ist.

10. Prägevorrichtung nach Anspruch 9, **dadurch gekennzeichnet,** daß eine Beschichtung aus Titan vorgesehen ist.

## Claims

1. Stamping device having a stamping wheel (1), wherein the stamping elements (2) bearing the characters to be stamped are connected to a hub (4) of the stamping wheel (1) by means of radiating flexible spokes (3), for a stamping device for stamping series of characters, particularly in metallic materials, characterised in that the stamping elements (2) are guided in chambers (5) of the stamping wheel (1) at least in the tangential direction, and on the side of the stamping wheel (1) which bears the spokes (3), adjoining the recesses which form the chambers (5), there are additional radially directed recesses (6) which accommodate the associated spoke (3) when a stamping element (2) is depressed in the stamping operation.

2. Stamping device according to claim 1, characterised in that the stamping elements (2) are cylindrical in construction and the chambers (5) form corresponding hollow cylindrical recesses in which the stamping elements slide.

3. Stamping device according to one of the preceding claims, characterised in that the hollow cylindrical recesses of the chambers (5) are open at the bottom and top and thus form openings for the form of character which is to be stamped or for the push-rod which depresses the stamping element (2).

4. Stamping device according to one of the preceding claims, characterised in that the spokes (3) can be detached from the stamping wheel (1).

5. Stamping device according to one of the preceding claims, characterised in that the spokes (3) are bent and terminate in the stamping wheel parallel to the axis thereof.

6. Stamping device according to claim 5, characterised in that the inner ends of the spokes are inserted in bores (8) directed parallel to the axis of the stamping wheel.

7. Stamping device according to one of the preceding claims, characterised in that the inner ends of the spokes are prevented from slipping out and twisting by means of a clamping disc (9) which presses the inner ends of the spokes against a radially extending abutment surface (11) of the stamping wheel.

8. Stamping device according to claim 7, characterised in that the clamping disc (9) is screwed on in the region of the hub (4).

9. Stamping device according to one of the preceding claims, characterised in that the material used is a light metal such as aluminium or titanium.

10. Stamping device according to claim 9, characterised in that a titanium coating is provided.

## Revendications

1. Dispositif d'estampage comprenant une roue d'estampage (1) dans laquelle les éléments d'estampage (2) présentant les caractères à estamper sont reliés par des tiges élastiques (3) disposées en rayons à un moyeu (4) de la roue d'estampage (1), destinée à un dispositif d'estampage qui sert à estamper des successions de caractères, en particulier dans des matières métalliques,
caractérisé
en ce que les éléments d'estampage (2) sont guidés, au moins dans la direction tangentielle, dans des chambres (5) de la roue d'estampage (1) et que, sur la face de la roue d'estampage (1) qui présente les tiges (3), se raccordent, aux évidements qui forment les chambres (5), d'autres évidements (6) orientés radialement et qui, lorsque l'élément d'estampage (2) est poussé pour effectuer l'estampage, reçoivent la tige (3) correspondante.

2. Dispositif d'estampage selon la revendication 1, caractérisé en ce que les éléments d'estampage (2) sont de configuration cylindrique et les chambres (5) forment des évidements cylindriques creux correspondants dans lesquels les éléments d'estampage coulissent.

3. Dispositif d'estampage selon une des revendications précédentes, caractérisé en ce que les évidements cylindriques creux des chambres (5) s'ouvrent vers le fond et vers le couvercle et, de cette façon, forment des passages pour la forme active des caractères à imprimer et respectivement pour le poinçon qui pousse l'élément d'estampage (2).

4. Dispositif d'estampage selon une des revendications précédentes, caractérisé en ce que les tiges (3) sont amovibles et peuvent être détachées de la roue d'estampage (1).

5. Dispositif d'estampage selon une des revendications précédentes, caractérisé en ce que les tiges (3) sont coudées et s'encastrent dans la roue d'estampage parallèlement à l'axe de cette dernière.

6. Dispositif d'estampage selon la revendication 5, caractérisé en ce que les extrémités intérieures des tiges sont enfilées dans des perçages (8) dirigés parallèlement à l'axe de la roue d'estampage.

7. Dispositif d'estampage selon une des revendications précédentes, caractérisé en ce que les extrémités intérieures des tiges sont arrêtées au moyen d'un disque de serrage (9) qui les empêche de s'échapper par glissement et/ou de tourner, et qui presse les extrémités intérieures des tiges contre une surface de butée (11) de la roue d'estampage qui s'étend radialement.

8. Dispositif d'estampage selon la revendication 7, caractérisé en ce que le disque de serrage (9) est vissé dans la région du moyeu (4).

9. Dispositif d'estampage selon une des revendications précédentes, caractérisé en ce qu'on prévoit en tant que matière, un métal léger tel que l'aluminium ou le métal.

10. Dispositif d'estampage selon la revendication 9, caractérisé en ce qu'il possède un revêtement en titane.
